# EUROPÄISCHE PATENTANMELDUNG

(11) **EP 2 824 260 A2**
(43) Veröffentlichungstag der Anmeldung: **14.01.2015**
(21) Anmeldenummer: 14164489.8
(22) Anmeldetag: 11.04.2014
(51) Int. Cl.: E05B 15/02, E05B 3/06, E05B 47/00, E05B 13/00

(54) **Drückergarnitur mit einem digitalen Türbeschlag mit verstellbarer Neigung des Drückers**

(30) Priorität: 12.07.2013 DE 202013103127 U
(71) Anmelder: ASTRA Gesellschaft für Asset Management mbH & Co. KG, 30890 Barsinghausen (DE)
(72) Erfinder: Stobbe, Anatoli, 30890 Barsighausen (DE); Göppert-Boenke, Klaus, 31162 Bad Salzdefurth (DE)
(74) Vertreter: Lobemeier, Martin Landolf

(57) **Zusammenfassung**

Drückergarnitur (10) mit einem digitalen Türbeschlag (20) mit einem Kupplungselement (50) zum Ein- und Entkuppeln der Nusshälften des digitalen Türbeschlags (20), wobei das Kupplungselement (50) eine den von der Schließmechanik im gesperrten Zustand entkuppelten Drücker (30) in eine vorbestimmte Ausgangsposition zwingende Hochhaltefeder (40) aufweist, dadurch gekennzeichnet, dass das Kupplungselement (50) um die Rotationsachse des Drückers (30) drehbar gelagert ist und wenigstens ein Befestigungsmittel (60, 70) zum Fixieren des Kupplungselements (50) am Türbeschlag (20) vorgesehen ist.

## Beschreibung

Die Erfindung betrifft eine Drückergarnitur mit einem digitalen Türbeschlag mit einem Kupplungselement zum Ein- und Entkuppeln der Nusshälften des digitalen Türbeschlags, wobei das Kupplungselement eine den von der Schließmechanik im gesperrten Zustand entkuppelten Drücker in eine vorbestimmte Ausgangsposition zwingende Hochhaltefeder aufweist. Insbesondere betrifft die Erfindung eine Drückergarnitur mit einem digitalen Türbeschlag, der in seiner Bauart ohne Umbaumaßnahmen für links- und rechts-anschlagende Türen einsetzbar ist.

Derartige Drückergarnituren sind aus offenkundiger Vorbenutzung bekannt.

Ein Problem bei derartigen Drückergarnituren ist, dass aus optischen und haptischen Gründen sichergestellt werden muss, dass sich die Ausgangsposition des Drückers stets in der Horizontalen befindet. Wird nun aber der Türbeschlag nicht ordnungsgemäß exakt ausgerichtet, lässt die Spannung der Hochhaltefeder nach oder sind (große) Fertigungstoleranzen vorhanden, weicht die Ausgangsposition des Drückers von der Waagerechten ab, sodass im Extremfall der Türbeschlag abmontiert, erneut ausgerichtet und befestigt werden muss.

Aufgabe der Erfindung ist es daher, eine Drückgarnitur zu schaffen, bei der der Drücker mit einfachen Mitteln bei bereits befestigtem Türbeschlag in eine waagerechte Ausgangsposition gebracht werden kann.

Diese Aufgabe wird durch die Drückergarnitur mit den Merkmalen von Anspruch 1 gelöst. Die Unteransprüche geben vorteilhafte Ausgestaltungen der Erfindung wieder.

Der Grundgedanke der Erfindung besteht nun darin, das Kupplungselement am Türbeschlag drehbar zu befestigen, sodass die Ausgangsposition des Drückers unabhängig von der (vertikalen) Ausrichtung des Türbeschlags vorgenommen werden kann. Der Drücker kann so (innerhalb gewisser Toleranzen bei der Installation des Türbeschlags) in die Horizontale gebracht werden.

Darüber hinaus ist bevorzugt vorgesehen, dass das Befestigungsmittel frei zugänglich oder besonders bevorzugt durch eine leicht abnehmbare Abdeckung abgedeckt ist, sodass Nachjustierungen bei Nachlassen der Federspannung an der eingebauten Drückergarnitur vorgenommen werden können.

Die Erfindung wird anhand eines in den Zeichnungen dargestellten besonders bevorzugt ausgestalteten Ausführungsbeispiels näher erläutert. Es zeigen:
- Fig. 1: eine schematische Ansicht der Rückseite der besonders bevorzugt ausgestalteten Drückergarnitur nach der Erfindung;
- Fig. 2: eine schematische Ansicht der Vorderseite der besonders bevorzugt ausgestalteten Drückergarnitur nach der Erfindung in einer ersten voreingestellten Drückerposition; und
- Fig. 3: eine schematische Ansicht der Vorderseite der besonders bevorzugt ausgestalteten Drückergarnitur nach der Erfindung in einer zweiten voreingestellten Drückerposition.

Fig. 1 zeigt die Rückseite einer besonders bevorzugt ausgestalteten Drückergarnitur nach der Erfindung. Die Drückergarnitur 10 weist - wie bekannt - einen Türbeschlag 20, einen Drücker 30 und eine den Drücker 30 in eine vorbestimmte Ausgangsposition zwingende Hochhaltefeder 40 auf.

Die abgebildete Hochhaltefeder 40 ist als zweiseitig abgewinkelte Ringfeder ausgeführt. Diese ist schwimmend im Kupplungsgehäuse gelagert, wobei sie sich mit ihren Endabschnitten an einem Ansatz des Kupplungsgehäuses links- oder rechtsseitig abstützen kann - je nach Drückeranordnung. Das Kupplungselement 50 wird je nach Drückeranordnung von dem freien Endabschnitt in die Ausgangsstellung geführt, wobei das Kupplungselement 50 um die Rotationsachse des Drückers 30 drehbar gelagert ist, sodass eine Relativbewegung des Kupplungselements 50 im Verhältnis zum Türbeschlag 20 zu einer Verstellung der Ausgangsposition des Drückers 30 führt, ohne aber Einfluss auf die Relativbewegung des Drückers 30 selbst (beim Öffnen der Tür) zu haben.

Eine Drehung des Kupplungselements 50 führt also auch zu einer Drehung der vorbestimmten Ausgangsposition des Drückers 30, sodass der Drücker 30 selbst bei außerhalb der Senkrechten angebrachtem Türbeschlag 20 in beide Richtungen schwenkbar (innerhalb vorbestimmter Grenzen, z.B. bis zu ±3° Abweichung) mit seiner Ausgangsposition in die Waagerechte gebracht werden kann.

Fig. 2 zeigt beispielsweise die Drückergarnitur 10, bei der der Türbeschlag 20 senkrecht an einer Tür befestigt ist und das Kupplungselement 50 ebenfalls mit seiner Längsachse senkrecht ausgerichtet ist, sodass der Drücker 30 mit seiner durch die Feder 40 bewirkten Ausgangsposition waagerecht zu liegen kommt.

Zur Verdeutlichung der Funktionsweise zeigt Fig. 3 hingegen die Drückergarnitur 10, bei der der Türbeschlag 20 zwar senkrecht an einer Tür befestigt ist, das Kupplungselement 50 jedoch nach rechts um die Rotationsachse des Drückers 30 gedreht ist, sodass der Drücker 30 nach rechts unten (außerhalb der Waagerechten) geneigt ist.

Die Drehung des Kupplungselements 50 wird dabei bevorzugt durch die Exzenterschraube 60 bewirkt, die in einer im Kupplungselement 50 vorgesehenen Nut angeordnet ist. Durch Drehen der Exzenterschraube 60 kann eine gewünschte Neigung des Drückers 30 (in die Horizontale) erreicht werden.

Alternativ oder zusätzlich kann eine am Kupplungselement 50 vorgesehene Kulisse vorgesehen sein, die entlang einer in der Kulisse angeordneten Fixierschraube 70 verschoben werden kann, wobei die Fixierschraube 70 das Kupplungselement 50 am Türbeschlag 20 befestigt und gegen ein unbeabsichtigtes Verdrehen sichert.

Schließlich ist eine die Befestigungsmittel 60, 70 abdeckende Abdeckung vorgesehen, die einen schnellen Zugriff auf die Befestigungsmittel 60, 70 und damit eine einfache (Nach-) Justierbarkeit der Drückausgangsposition im eingebauten Zustand der erfindungsgemäß ausgestalteten Drückergarnitur 10 erlaubt.

## Patentansprüche

1. Drückergarnitur (10) mit einem digitalen Türbeschlag (20) mit einem Kupplungselement (50) zum Ein- und Entkuppeln der Nusshälften des digitalen Türbeschlags (20), wobei das Kupplungselement (50) eine den von der Schließmechanik im gesperrten Zustand entkuppelten Drücker (30) in eine vorbestimmte Ausgangsposition zwingende Hochhaltefeder (40) aufweist,
**dadurch gekennzeichnet, dass**
das Kupplungselement (50) um die Rotationsachse des Drückers (30) drehbar gelagert ist und wenigstens ein Befestigungsmittel (60, 70) zum Fixieren des Kupplungselements (50) am Türbeschlag (20) vorgesehen ist.

2. Drückergarnitur (10) nach Anspruch 1, **dadurch gekennzeichnet, dass** das Kupplungselement eine Nut aufweist und das Befestigungsmittel (60) eine die Nut einnehmende Exzenterschraube (60) ist.

3. Drückergarnitur (10) nach einem der vorhergehenden Ansprüche, **dadurch gekennzeichnet, dass** das Kupplungselement eine Kulisse aufweist und das Befestigungsmittel (70) eine in der Kulisse verschiebbare Fixierschraube (70) ist.

4. Drückergarnitur (10) nach einem der vorhergehenden Ansprüche, **gekennzeichnet durch** eine die Befestigungsmittel (60, 70) abdeckende Abdeckung.
